# EUROPÄISCHE PATENTSCHRIFT

(11) **EP 1 914 009 B1**
(45) Veröffentlichungstag und Bekanntmachung des Hinweises auf die Patenterteilung: **15.12.2010**
(21) Anmeldenummer: 07019638.1
(22) Anmeldetag: 08.10.2007
(51) Int. Cl.: B07C 5/14

(54) **Anlage zur maschinellen Herstellung und Klassifizierung von Brettern und Balken aus Holz**
Facility for machine production and classification of wooden boards and planks
Installation de fabrication et de classification mécaniques de planches et de poutres en bois

(30) Priorität: 09.10.2006 AT 16762006
(43) Veröffentlichungstag der Anmeldung: 23.04.2008
(73) Patentinhaber: Lumplecker, Josef, 3335 Weyer (AT)
(72) Erfinder: Lumplecker, Josef, 3335 Weyer (AT)

(56) Entgegenhaltungen:
- EP-A- 1 329 266
- DE-A1- 19 527 768
- US-A- 3 941 019
- US-A- 6 031 567

## Beschreibung

Die Erfindung betrifft eine Anlage zur maschinellen Herstellung und Klassifizierung von Brettern und Balken aus Holz. Die erfindungsgemäße Anlage ist insbesondere als Teil von Anlagen zur Herstellung von Brettschichtholz vorteilhaft anwendbar.

Entsprechend dem Stand der Technik werden getrocknete Bretter, welche für die Weiterverarbeitung zu Brettschichtholz bestimmt sind, vor oder nach dem Hobeln bezüglich allgemeinen Materialkennzahlen wie Restfeuchte, Dichte und E-Modul gemessen, gehobelt, und nach dem Hobeln mit optischen Mitteln (manchmal auch unter Anwendung von Röntgenstrahlen) in Verbindung mit Datenverarbeitung auf lokal begrenzte fehlerhafte Materialbereiche hin untersucht. Die mit fehlerhaften Materialbereichen, wie beispielsweise erheblich von der Längsrichtung abweichenden Faserbereichen behafteten Längenbereiche der Bretter werden gekennzeichnet, und in einem späteren Arbeitsvorgang herausgeschnitten. Die verbleibenden, innerhalb der gewünschten Qualität liegenden Längenbereiche gleicher Materialqualität und gleicher Querschnittsfläche werden wieder miteinander mittels stirnseitiger Keilzinkverbindungen zu durchgehenden Stücken verbunden. Mehrere derart hergestellte durchgehende Stücke werden in einem weiteren Arbeitsschritt längsseitig miteinander zu Brettschichtholz verleimt. Wichtige Anwendungsfälle für derart hergestellte Teile sind beispielsweise Dachträger von Gebäuden.

Die EP 0326284 B1 beschreibt ein Verfahren zum Zuschneiden eines Nutzholzstückes, wobei Informationen über den Elastizitätsmodul und über optisch markierte lokale Fehlerstellen computerunterstützt dazu verarbeitet werden, das wertoptimale Zuschnittsmuster zu erkennen.

Die DE 19840061 A1 und die WO 2005/010628 A1 beschreiben ein Verfahren zur Ansteuerung einer Sortier- und Trimmeinrichtung für Holzware, wobei Bretter gehobelt und im Anschluss daran optisch auf lokale Fehler hin untersucht werden. Die Bretter werden erst mit einem Strichcode als Identifikationsmerkmal versehen. In einer Datenverarbeitungsanlage wird dazu die wertoptimale Schnittführung berechnet und zugeordnet. Die Sortier- und Trimmvorrichtung wird dann dementsprechend angesteuert.

Entsprechend der EP 1329266 A1 werden gehobelte Bretter im Anschluss an das Hobeln hinsichtlich Festigkeit und lokalen Fehlerstellen automatisch beurteilt. Da dieses Beurteilen, wenn es genau sein soll, mehr Zeit in Anspruch nimmt als das Hobeln, werden einer Hobelmaschine mehrere parallel verlaufende Beurteilungslinien zugeordnet.

Allen beschriebenen Verfahren ist gemeinsam, dass sie entweder zuviel Rüstaufwand erfordern, oder in dem Sinn zu ungenaue Informationen über die optimale Schnittführung beim Kappen und Trimmen der gehobelten Bretter liefern, dass zu viel Sicherheitszugabe erforderlich wird, und daher die Ausbeute an Holz zu sehr verringert wird. Konkret liegen zur Zeit übliche Werte für den Kappverlust bei zehn bis zwölf Prozent der eingebrachten Holzmenge.

Von diesem Stand der Technik ausgehend hat sich der Erfinder die Aufgabe gestellt, eine Anlage zum automatischen wertoptimalen Zuschneiden von Schnittholz für die Weiterverarbeitung zu Brettschichtholz bereitzustellen, mit Hilfe derer gegenüber vorbekannten Anlagen bei geringem Rüstaufwand und bei mindestens gleich guter Qualität der Kappverlust etwa auf die Hälfte reduziert werden kann.

Zum Lösen der Aufgabe wird erfindungsgemäß vorgeschlagen, das Führungsbett auf der Hobelmaschine nach den Hobelmessern gegenüber vorbekannten Anlagen weiter zu verlängern, und an diesen Längsbereichen die Arbeitsschritte "Erkennen von lokalen Fehlerstellen" und "Markieren der Schnittflächen für die nachfolgenden Kappschnitte" anzubringen.

In der Hobelmaschine werden die eingebrachten Bretter auf eine konstante Dicke und auf eine konstante Breite abgehobelt. Im Anschluss an die Hobelmesser ist die Lage der Mantelflächen des Brettes auf dem Führungsbett der Hobelmaschine sehr genau definiert. Im Gegensatz zu den vorbekannten Verfahren wird erfindungsgemäß diese ohnedies anfallende, genau definierte Lage für den nachfolgenden Messvorgang weiter ausgenutzt.
- Fig. 1:: zeigt eine Prinzipskizze eines Ausführungsbeispiels einer erfindungsgemäßen Anlage.

Der gemäß Fig. 1 entlang seiner Längsrichtung von links nach rechts bewegte Holzteil 1 (ein Brett oder ein Balken) wird durch die Messerwalzenpaare 6.1 und 6.2 vierseitig zu konstanter rechteckiger Querschnittsfläche abgehobelt. Die dabei anfallenden Späne werden in der umhüllenden Absaugeinrichtung 7 entfernt. Diese üblichen Teile einer Hobelmaschine ruhen auf einem ersten Maschinensockel 5.1. Das Führungsbett für den Holzteil 1, weiches aus einem Unterbett 2, einem oberen Träger 3, sowie mehreren Führungswalzengruppen 4 besteht, ist in Bewegungsrichtung des Holzteils über diesen Teil der Anlage hinaus verlängert. Es wird durch einen zweiten Maschinensockel 5.2 in einem Abstand zum ersten Maschinensockel 5.1 ein weiteres mal abgestützt. Im Bereich des zweiten Maschinensockels 5.2 sind Messeinrichtungen 8 und eine Markiereinrichtung 9 untergebracht.

Mit Hilfe der Messeinrichtungen 8 werden zumindest die lokal begrenzten fehlerhaften Materialbereiche festgestellt, es können aber auch weitere Messungen beispielsweise bezüglich Feuchtigkeit, Dichte und Elastizitätsmodul hier untergebracht sein. Die diesbezüglichen Geräte sind einschließlich der erforderlichen Software Stand der Technik und werden deshalb hier nicht weiter behandelt. Neu ist nur, dass sie an dem Führungsbett für den zu bearbeitenden Holzteil mit den Hobelmessern angebracht sind.

Bezüglich der Bewegungsrichtung des Holzteils 1 ist der Messeinrichtung 8 eine Markiereinrichtung 9 nachgeordnet angebracht, welche entsprechend den Messergebnissen an der Oberfläche des Holzteils Markierungen aufbringt. Diese Markierungen betreffen jedenfalls die Schnittlinien entlang derer zwischen guten und zwischen fehlerbehafteten Teilen getrennt wird. Es können aber zusätzlich auch Markierungen, beispielsweise als Farbcode, aufgetragen werden, welche eine Zuordnung der guten Längsabschnitte des Holzteils in eine von mehreren vordefinierten Festigkeitsklassen bedeuten.

Durch Ausnutzung der ohnedies gegebenen sehr exakten Führung des gehobelten Teils des Holzteils 1 an der Hobelmaschine, kann die für das genaue Messen erforderliche Lagefestlegung des Holzteils 1 mit sehr geringem Zusatzaufwand erreicht werden.

Mit der Einstellung von Dicke und Breite des gehobelten Querschnittes können automatisch auch die Messeinrichtungen auf den optimalen Abstand zu der Oberfläche des Holzteils eingestellt werden. Dadurch werden die für gute Messgenauigkeit erforderlichen Einstellungen auch bei wechselnden Querschnittsabmessungen ohne zusätzlichen Rüstaufwand mit hoher Zuverlässigkeit genau eingestellt.

Dadurch, dass im gleichen Bewegungsvorgang, in welchem die in Folge exakter Führung sehr genaue messtechnische Erfassung von lokal begrenzten Fehlstellen erfolgt, auch die sich daraus ergebende Kennzeichnung von Schnittlinien am Holzteil erfolgt, können diese kennzeichnenden Linien sehr genau gesetzt werden. Damit können gegenüber vorbekannten Verfahren die Sicherheitszugaben wesentlich reduziert werden. Entsprechend der bislang vorherrschenden Meinung war bei einem erfindungsgemäßen Aufbau zu befürchten, dass die Messergebnisse nicht ausreichend gut sein würden, da die Messsensoren einer zu hohen Staubbelastung ausgesetzt wären, und da die gesamte Messanordnung auf Grund der rasch bewegten Hobelmesser zu sehr vibrieren würde. Mit den ersten Versuchsaufbauten konnte aber nachgewiesen werden, dass diese Probleme durch eine leistungsfähige Absaugung im Bereich der Hobelmesser und/oder der Messeinrichtung, sowie durch eine Auftrennung des Maschinensockels in einer ersten Teil 5.1, welcher die Hobeleinrichtung trägt, und in einen zweiten Teil 5.2, welcher in einem Abstand davon die Messeinrichtung 8 trägt, durchaus zu beherrschen sind.

Begrenzungen der Bearbeitungsgeschwindigkeit von Holzteilen durch die Messeinrichtung 8, die Markiereinrichtung 9 sowie die diese beiden verbindende Datenverarbeitung, haben sich als wertmäßig weitaus weniger bedeutend herausgestellt, als die mit erfindungsgemäßen Anlagen erzielbaren Vorteile an geringeren Rüstzeiten und weniger Materialverlust durch geringere erforderliche Sicherheitszugaben.

## Patentansprüche

1. Anlage zur maschinellen Herstellung und Klassifizierung von Brettern und Balken aus Holz, wobei diese Holzteile nach dem Hobeln mittels Messsensoren in Verbindung mit Datenverarbeitung auf lokal begrenzte fehlerhafte Materialbereiche hin untersucht werden, und die Grenzen zwischen fehlerhaften und guten Längenbereichen automatisch dementsprechend markiert werden, **gekennzeichnet dadurch, dass** das zur Lagefestlegung und Bewegung des an der Hobelmaschine zu bearbeitenden Holzteils (1) erforderliche Führungsbett in Bewegungsrichtung des Holzteils (1) über den Bereich der Hobelmesser (6.1, 6.2) hinaus verlängert ist, und dass an diesem verlängerten Bereich die Messeinrichtungen (8) zum Feststellen von lokalen Fehlern, und eine Markiereinrichtung (9) zum Kennzeichnen der Trennschnittflächen zwischen guten und schlechten Längsbereichen hintereinander angebracht sind.

2. Anlage nach Anspruch 1, **gekennzeichnet dadurch, dass** das Führungsbett aus einem Unterbett (2), einem oberen Träger (3), sowie mehreren Führungswalzengruppen (4) besteht.

3. Anlage nach Anspruch 1 oder 2, **gekennzeichnet dadurch, dass** der Längenbereich des Führungsbettes an dem sich die Hobelmesser (6.1, 6.2) befinden, und der Längsbereich des Führungsbettes an welchem sich die Messeinrichtungen (8) befinden, durch mindestens eine Grenzfläche einer Absaugeinrichtung (7) für Staub getrennt sind.

4. Anlage nach einem der Ansprüche 1 bis 3, **gekennzeichnet dadurch, dass** der Längenbereich des Führungsbettes an welchem sich die Hobelmesser (6.1, 6.2) befinden, und der Längenbereich des Führungsbettes an welchem sich die Messeinrichtungen (8) befinden, auf separaten, in einem Abstand zueinander stehenden Maschinensockeln (5.1, 5.2) angeordnet sind.

5. **Anlage** nach einem der bisherigen Ansprüche, **gekennzeichnet dadurch, dass** mit der Bewegung der Hobelmesser (6.1, 6.2) bezüglich der Querschnittsmitte des Holzteils (1) auch die Messeinrichtungen (8) mitbewegt werden.

6. Anlage nach einem der bisherigen Ansprüche, **gekennzeichnet dadurch, dass** die Messeinrichtungen (8) auch zum Messen einer Festigkeitseigenschaft der guten Längsbereiche des Holzteils (1) geeignet sind und dass die Markiereinrichtun (9) auch zum Anbringen einer diesbezüglichen Klassifizierungsangabe auf dem Holzteil geeignet ist.

## Claims

1. System for mechanical production and classification of boards and beams of wood, wherein these wood parts are checked for locally limited defective material regions by means of measuring sensors in connection with data processing after planing, and the boundaries between defective and good longitudinal regions are automatically correspondingly marked, **characterised in that** the guide bed which is required for positioning and moving the wood part (1) which is to be machined on the planing machine is extended in the movement direction of the wood part (1) beyond the region of the planing blades (6.1, 6.2), and that the measuring devices (8) for determining local defects and a marking device (9) for labelling the split cut faces between good and bad longitudinal regions are attached consecutively to this extended region.

2. System according to Claim 1, **characterised in that** the guide bed consists of an underbed (2), an upper support (3) and a plurality of guide roller groups (4).

3. System according to Claim 1 or 2, **characterised in that** the longitudinal region of the guide bed on which the planing blades (6.1, 6.2) are situated and the longitudinal region of the guide bed on which the measuring devices (8) are situated are separated by at least one interface of a suction device (7) for dust.

4. System according to one of Claims 1 to 3, **characterised in that** the longitudinal region of the guide bed on which the planing blades (6.1, 6.2) are situated and the longitudinal region of the guide bed on which the measuring device (8) are situated are arranged on separate machine pedestals (5.1, 5.2) which stand at a distance from each other.

5. System according to one of the preceding claims, **characterised in that** the measuring devices (8) are also moved with the movement of the planing blades (6.1, 6.2) in relation to the cross section centre of the wood part (1).

6. System according to one of the preceding claims, **characterised in that** the measuring device (8) are also suitable for measuring a strength property of the good longitudinal regions of the wood part (1) and that the marking device (9) is also suitable for applying classification information to this effect to the wood part.

## Revendications

1. Installation de fabrication mécanique et de classification de planches et de poutres en bois, ces pièces en bois étant analysées après le rabotage à l'aide de capteurs de mesure en liaison avec un traitement de données portant sur des zones de matériau défectueuses localement limitées, et que les limites entre les zones longitudinales défectueuses et les bonnes zones longitudinales sont automatiquement marquées en conséquence, **caractérisée en ce que** pour la détermination de la position et pour la mise en mouvement du lit de guidage nécessaire pour la pièce en bois (1) à façonner sur la raboteuse est prolongée dans le sens du mouvement de la pièce en bois (1) au-delà de la zone des lames de rabot (6.1, 6.2), et que sur cette zone prolongée, les dispositifs de mesure (8) servant à déterminer des défauts locaux, et une installation de marquage (9) pour l'identification des surfaces de coupe de séparation entre les bonnes et les mauvaises zones longitudinales sont installés les uns derrière les autres.

2. Installation selon la revendication 1, **caractérisée en ce que** le lit de guidage est constitué par un lit inférieur (2), par une poutrelle supérieure (3), ainsi que par plusieurs groupes de cylindres de guidage (4).

3. Installation selon la revendication 1 ou 2, **caractérisée en ce que** la zone longitudinale du lit de guidage dans laquelle se trouvent les lames de rabotage (6.1, 6.2), et la zone longitudinale du lit de guidage dans laquelle se trouvent les dispositifs de mesure (8), sont séparées l'une de l'autre par au moins une surface de séparation d'une installation d'aspiration (7) de la poussière.

4. Installation selon l'une des revendications 1 à 3, **caractérisée en ce que** la zone longitudinale du lit de guidage dans laquelle se trouvent les lames de rabotage (6.1, 6.2), et la zone longitudinale du lit de guidage dans laquelle se trouvent les dispositifs de mesure (8), sont installées sur des socles de machine (5.1, 5.2) séparés qui sont placés à une certaine distance les uns des autres.

5. Installation selon l'une des revendications ci-dessus, **caractérisée en ce qu'**avec le mouvement des lames de rabot (6.1, 6.2) par rapport au milieu de la section transversale de la pièce en bois (1), les dispositifs de mesure (8) sont également entraînées par ce mouvement.

6. Installation selon l'une des revendications ci-dessus, **caractérisée en ce que** les dispositifs de mesure (8) sont également appropriées pour mesurer une caractéristique de résistance mécanique des bonnes zones longitudinales de la pièce en bois (1), et que le dispositif de marquage (9) est également approprié pour le marquage d'une indication de classification correspondante sur la pièce en bois.
